# EUROPÄISCHE PATENTSCHRIFT

(11) **EP 0 287 049 B1**
(45) Veröffentlichungstag und Bekanntmachung des Hinweises auf die Patenterteilung: **22.12.1993**
(21) Anmeldenummer: 88105853.1
(22) Anmeldetag: 13.04.1988
(51) Int. Cl.: G07F 9/04, G07F 5/24

(54) **Verfahren zur Abrechnung und Kassierung von münzbetätigten Automaten und Anlage zur Durchführung des Verfahrens**
Process for the settlement and collection of money in coin-activated automatic machines, and installation for carrying out the process
Procédé de liquidation et d'encaissement de machines automatiques actionnées par pièces de monnaie et installation pour la réalisation de ce procédé

(30) Priorität: 13.04.1987 DE 3712475
(43) Veröffentlichungstag der Anmeldung: 19.10.1988
(73) Patentinhaber: Th. Bergmann GmbH & Co., D-25462 Rellingen (DE)
(72) Erfinder: Bergmann, Tjark, D-2084 Rellingen b. Hamburg (DE)
(74) Vertreter: Schmidt-Bogatzky, Jürgen, Dr. Ing. Huth, Dietrich & Partner

(56) Entgegenhaltungen:
- EP-A- 0 211 747
- CH-A- 381 458
- CH-A- 651 409
- DE-A- 1 574 279
- DE-A- 2 730 587
- DE-A- 2 928 644
- DE-A- 3 604 212
- GB-A- 914 017
- GB-A- 1 358 503
- GB-A- 2 112 985
- US-A- 3 759 577
- US-A- 4 131 318
- US-A- 4 310 749
- US-A- 4 342 384

## Beschreibung

Die Erfindung betrifft ein Verfahren zur Abrechnung und Kassierung von münzbetätigten Automaten, in denen die anfallenden Geldmengen gezählt werden und der jeweils angefallene Betrag einem als Rechner ausgebildeten Gerätekassenzähler zugeführt wird und bei dem die eine festgelegte Mindestmünzreserve übersteigenden Kassenbeträge der Automaten aus diesen abgeführt und einem zentralen Sammelbehälter als Mischgeld zugeführt werden, wobei bei der Münzausgabe münzwerterkennende Impulse erzeugt und dem Rechner zugeführt werden, und eine Anlage zur Durchführung des Verfahrens.

Automaten in Spielhallen, Spielcasinos und anderen Automatenaufstellungen weisen einen typischen Geldumlauf auf: Es werden Münzen für den Betrieb der Automaten benötigt, die Kundschaft verfügt jedoch häufig nicht über hinreichende Kleingeldmengen, so daß betreiberseitig stets erhebliche Wechselgeldmengen auf Vorrat zu halten sind. Andererseits fallen die Automatenumsätze vorgenannter Betriebe nur in Münzenform an,was zu beträchtlichen Münzeinnahmemengen und kassierungstechnischen Problemen führt. Während der Kassierung müssen die Automaten in der Regel geöffnet werden, so daß der Betrieb des betreffenden Automaten unterbrochen werden muß. Die Kassierung erfordert besonders vertrauenswürdiges Personal. Es ergeben sich auch besondere sicherheitstechnische Probleme hinsichtlich Diebstahl und Einbruch, insbesondere bei größeren zeitlichen Kassierungsabständen, wie auch das Risiko von Überfällen u.s.w. während des Kassiervorganges selbst.

Automaten müssen stets über eine Mindestmünzreserve verfügen. Darüber hinausgehende sogenannte Kassengeldbeträge können aus den Automaten entfernt werden. Hierzu dienen besondere Vorrichtungen, wie sie beispielsweise in der DE-A- 36 04 212 beschrieben sind. Sofern an einem Aufstellungsort eine Mehrzahl von Automaten abgerechnet und kassiert werden muß, wird dies als außerordentlich umständlich und arbeitsaufwendig empfunden, wobei ständig das Risiko bezüglich Sicherheit und Manipulation besteht.

Nach der GB-A- 2 112 985 ist ein münzbetätigter Automat bekannt, bei dem über die Mindestmünzreserve hinausgehende Kassengeldbeträge insgesamt oder als Teilmenge als Mischgeld mittels einer Münzfördereinrichtung an eine autorisierte Person ausgegeben werden können. Der ausgegebene Betrag wird in dem Automaten gespeichert und kann durch einen auszudruckenden Beleg auch nach der Münzgeldentnahme dokumentiert werden. Es ist auch möglich, eine Fernabfrage vorzusehen. Hierbei besteht aber weiterhin der Nachteil, daß für Münzentnahme und -transport manuelle Verrichtungen erforderlich sind, so daß das Sicherheitsrisiko und die umständliche Handhabung bei mehreren zu betreuenden Geräten bestehen bleibt.

In der US-A- 4310 749 wird eine Vorrichtung beschrieben, mittels derer aus an Bussen angeordneten Fahrkartenautomaten Münzgeld, Papiergeld und Papierfahrscheine in ein zentrales Gerät abgesaugt werden können. Die in den Fahrkartenautomaten gespeicherten Daten werden hierbei in einen zentralen Rechner im zentralen Gerät übertragen. In diesem Gerät wird das als Mischgeld abgesaugte Münzgeld nach Münzsorten getrennt in einen Sammelbehälter eingelagert. Eine Auszahlung von Münzen z. B. als Wechselgeld für Geldscheine ist nicht möglich.

Die Aufgabe der Erfindung besteht darin, für die Abrechnung und Kassierung von einer Mehrzahl münzbetätigter Automaten in Spielhallen, Spielcasinos und sonstigen Automatenaufstellungen ein Verfahren aufzuzeigen, durch das der arbeits- und sicherheitstechnische Aufwand beim Abrechnen und Kassieren optimiert werden kann, wobei die Anlage hierzu ein weitgehend manipulationssicheres, zentrales und übersichtlich aussagefähiges Abrechnungssystem beinhalten und ein Wechseln von Geldscheinen in bestimmtes Münzgeld ermöglichen soll.

Erfindungsgemäß erfolgt die Lösung der Aufgabe bezüglich des Verfahrens durch die kennzeichnenden Merkmale des Anspruchs 1 und bezüglich der Anlage durch die kennzeichnenden Merkmale des Anspruchs 2.

Vorteilhafte Ausgestaltungen der Erfindung werden in den abhängigen Ansprüchen beschrieben und nachstehend am Beispiel der in der Zeichnung schematisch dargestellten Anlage näher erläutert.

Die Anlage 1 besteht aus drei münzbetätigten Automaten 2, 3, 4, die z. B. Geldspielautomaten sein können. Es ist auch möglich, die Anlage 1 mit mehr Automaten zu betreiben, wie durch den Automaten 5 als Folgeautomaten angedeutet ist. Jeder der Automaten 2, 3, 4, 5 weist einen Münzeinwurf 6 und eine Auszahlung 7 für Gewinne, Rückgabe und Falschgeld auf. Jedem Münzausgang 8 der Automaten 2, 3, 4, 5 ist eine Münzsortiereinrichtung 9 zugeordnet, die für jede der beim Betrieb der Automaten 2, 3, 4 verwendbaren Münzsorten je einen Münzsortenausgang 18 aufweist. Die Münzsortenausgänge 18 einer gleichen Münzsorte verschiedener Münzsortiereinrichtungen 9 sind jeweils mit einer Fördereinrichtung 23 verbunden, die zu einem Münzsortensammelbehälter 11 oder Kassenbehälter 24 führt. An jedem Ausgang eines Münzsortensammelbehälters 11 ist eine Münzauszahleinrichtung 15 vorgesehen. Die Münzauszahleinrichtungen 15 stehen mit der Auszahlsteuerung 20 einer Geldscheinwechseleinrichtung 16 und/oder einer Entnahmeeinrichtung 17 für Münzen in Verbindung. Die Geldscheinwechseleinrichtung 16 weist einen Geldscheineinnahmezähler 9 auf. An den Entnahmeeinrichtungen 17 ist je ein Entnahmezähler 30 vorgesehen. Ferner weist jeder Münzsortensammelbehälter 11 einen Bestandszähler 14 auf. Der Bestandszähler 14 ist mit den Münzsortiereinrichtungen 19 der Automaten 2, 3, 4 5 verbunden. Die Ausgänge der Münzauszahleinrichtungen 15 sind über eine Münzweiche 33 mit einer Fördereinrichtung 10 verbunden, mittels derer entnommene Münzen in eine Auszahlwanne 22 gebracht werden können. Über eine Fördereinrichtung 23 werden von den Münzsortiereinrichtungen 9 der Automaten 2, 3, 4, 5 sortierte Münzen direkt in einen Kassenbehälter 24 geleitet, an dem ein Bestandszähler 29 für den Kassenbestand angeordnet ist.

Es ist auch möglich, jeden Münzsortensammelbehälter 11 über eine Münzwegweiche 33 mit einem Zwischenspeicher 26 zu verbinden, in dem beispielsweise eine besondere Münzrollenabpackeinrichtung 36 od. dgl. vorgesehen sein kann. Die abgepackten Münzsortenrollen können dann über eine weitere Fördereinrichtung 27 einem Sammelbehälter 25 zugeführt werden. Diese Ausführung ist insbesondere dann vorteilhaft, wenn der Anfall von Munzen bei Betrieb der Anlage 1 so groß ist, daß die Münzsortensammelbehälter 11 häufig entleert werden müssen.

Die Betätigung der Auszahlsteuerungen 21 der Entnahmeeinrichtungen 17 kann mittels eines Schlusselschalters 13, Kodierschalters, einer Magnetkarte od. dgl. erfolgen.

Die Fördereinrichtungen 10, 23, 27 können als Gurtförderer, Gurttaschenförderer, pneumatische Förderer od. dgl. ausgebildet sein. Hierbei sind an den Ausgängen der Münzsortensammelbehälter 11 bzw. der Münzsortiereinrichtungen 9 jeweils Fallrohre 39, 38 vorgesehen, die bis auf die Fördereinrichtungen 10, 23 , 27 reichen. Durch die Möglichkeit, die Fördereinrichtungen 10, 23, 17 flexibel ausbilden zu können, ist es möglich, Münzsortensammelbehälter 11, den Münzsammelbehälter 24 sowie den Zwischenspeicher 26 in größerem räumlichen Abstand von den Automaten 2, 3, 4, 5 vorzusehen, wobei unterschiedliche Ebenen in den Gebäuden benutzt werden können.

Von Vorteil ist es, die Münzsortensammelbehälter 11, den Kassenbehälter 24 sowie ggf. den Sammelbehälter 25 für Münzrollen in einem besonderen sicherheitstechnisch abgeschlossenen Bereich 37 wie z. B. einem Safe oder einem Tresorraum vorzusehen. Durch die geeignete Ausbildung einer entsprechenden Fördereinrichtung 10 ist es möglich, auszuzahlende Münzen aus dem gesicherten Bereich 37 bis in die Auszahlwanne 22 zu führen. In den Bereichen, in denen die Fördereinrichtungen 10 die Umgrenzungen des gesicherten Bereichs 37 durchbrechen, können besondere motorisch betätigbare Sperrelemente 32 wie Sperrschieber vorgesehen sein, die die Durchbrechungen bei Außerbetriebsetzung der Anlage 1 sperren und so eine sichere Abschottung des sicherheitstechnisch abgeschlossenen Bereiches 37 gewährleisten. Diese Sperrelemente 32 werden zweckmäßigerweise als Schnellschließelemente ausgebildet, damit im Gefahrenfalle der Bereich 37 für Geld sicher und schnell abgesperrt werden kann.

Die Datenausgänge 28 der Automaten 2, 3, 4, 5 können mit einer zentralen Überwachungseinrichtung verbunden werden. Hierdurch ist es möglich, eine bereits geräteintern erfolgte Erfassung eingeworfener Geldmengen, durchgeführter Spielzahlen, aufgetretener Gewinnklassen sowie direkt ausgezahlter Geldbeträge zu der zentralen Überwachungseinrichtung weiterzuleiten. Die Datenausgänge 28 können hierbei die an Automaten 2, 3, 4, 5 vorhandenen Schnittstellen für Auswertdruckeranschlusse sein. In der zentralen Überwachungseinrichtung kann auch eine zentrale Datenanzeige erfolgen.

Es ist auch möglich, die Münzsortiereinrichtungen 9, Münzsortensammelbehälter 11, Kassenbehälter 24, Bestandszähler 14 und ggf. auch die Geldscheinwechseleinrichtung 16 in einem tresorartig ausgebildeten Schrank anzuordnen. Hierbei können die Automaten 2, 3, 4, 5 in den tresorartig ausgebildeten Schrank integriert oder aber an diesem abgehängt oder aufgestellt sein. Eine derartige Ausbildung ermöglicht es, jeweils eine kleinere Anzahl von Automaten 2, 3,4, die z. B. jeweils noch von einem Spieler betätigt werden können, abrechnungs- und kassiertechnisch zusammenzufassen. Auch bei einer derartigen Anordnung wird zunächst der Mindestbestand an Münzen zur Aufrechterhaltung der Mindestmünzreserve bei den einzelenen Automaten 2, 3, 4 sichergestellt, was durch in die Automaten 2, 3, 4 einzuwerfende Münzgeldmengen erfolgt. Die über die Mindestmünzreserve hinausgehenden Münzbeträge werden bei Verwendung eines tresorartig ausgebildeten Schrankes über Fallrohre 18 so abgeführt, wie es oben zur Anlage 1 beschrieben worden ist.

## Patentansprüche

1. Verfahren zur Abrechnung und Kassierung von münzbetätigten Automaten, in denen die anfallenden Geldmengen gezählt werden und der jeweils angefallene Betrag einem als Rechner ausgebildeten Gerätekassenzahler zugeführt wird und bei dem die eine festgelegte Mindestmünzreserve übersteigenden Kassenbeträge der Automaten aus diesen abgeführt und einem zentralen Sammelbehälter als Mischgeld zugeführt werden, wobei bei der Münzausgabe münzwerterkennende Impulse erzeugt und dem Rechner zugeführt werden, dadurch gekennzeichnet, daß die die Mindestmünzreserve übersteigenden Kassenbeträge außerhalb der Automaten nach Münzsorten getrennt werden, wobei die münzwerterkennenden Impulse erzeugt und die separierten und gezählten Münzen entweder nach Münzsorten getrennt einem zentralen Münzsortensammelbehälter (11) oder einem zentralen Kassenbehälter (24) zugeführt werden und daß die münzwerterkennenden Impulse zur Aufaddierung dem Gerätekassenzähler (12) des betreffenden Automaten (2, 3, 4, 5) und parallel einem Bestandszähler (14 bzw. 29) des zentralen Münzsortensammelbehälters (11) bzw. des zentralen Kassenbehälters (24) zugeführt werden, wobei aus dem Münzsortensammelbehälter (11) Münzen der separierten Münzsorte über eine mit einer Geldscheinwechseleinrichtung (16) verbundene Münzauszahleinrichtung (15) ausgezahlt oder aber gesammelt werden.

2. Anlage zur Durchführung des Verfahrens nach Anspruch 1, bei der der Münzausgang eines jeden Automaten (2, 3, 4, 5) mittels einer Fördereinrichtung (10, 23, 27) mit einem zentralen Sammelbehälter verbunden ist, dadurch gekennzeichnet, daß am Münzausgang eines jeden münzbetätigten Automaten (2, 3, 4, 5) eine Münzsortiereinrichtung (9) angeordnet und mit der Fördereinrichtung (10, 23, 27) verbunden ist, daß jede Münzsortiereinrichtung (9) mit einem Gerätekassenzähler (12) am Automaten (2, 3, 4, 5) und einem dem Münzsortensammelbehälter (11) für eine Münzsorte oder Kassenbehälter (24) für Mischgeld zugeordneten Bestandszähler (14 bzw. 29) verbunden ist, wobei zwischen den Münzsortiereinrichtungen (9) und den Münzsortensammelbehältern (11) oder an den Münzsortensammelbehältern (11) eine Münzauszahleinrichtung (15) angeordnet ist, die mit einer Geldscheinwechseleinrichtung (16) und/oder einer Entnahmevorrichtung (17) mit handeinstellbarer Betragsvorwahl verbunden ist.

3. Anlage nach Anspruch 2, dadurch gekennzeichnet, daß die Münzauszahleinrichtungen (15) am Ausgang des Münzsortensammelbehälters (11) angeschlossen sind, der jeweils über eine Fördereinrichtung (23) mit dem jeweiligen gleichen Münzsortenausgang (18) für eine Münzsorte der Münzsortiereinrichtungen (9) verbunden ist.

4. Anlage nach Anspruch 3, dadurch gekennzeichnet, daß die Geldscheinwechseleinrichtung (16) einen Geldscheineinnahmezähler (19) aufweist und ein Geld - scheinsammelbehälter (31) in einem sicherheitstechnisch abgeschlossenen Bereich (37) angeordnet ist.

5. Anlage nach Anspruch 2 bis 4, dadurch gekennzeichnet, daß der Bestandszähler (14) des Münzsortensammelbehälters (11) mit Auszahlsteuerungen (20, 21) der Geldscheinwechseleinrichtung (16) und/oder der Entnahmeeinrichtung (17) verbunden ist.

6. Anlage nach Anspruch 2 und 5, dadurch gekennzeichnet, daß die Auszahlsteuerung (21) der Entnahmeeinrichtung (17) mittels eines Schlüsselschalters (13), Kodierschalters od. dgl. betätigbar ist.

7. Anlage nach Anspruch 2, dadurch gekennzeichnet, daß die Münzsortenausgänge (18) der Münzsortiereinrichtungen (9) wahlweise ganz oder teilweise mittels einer Fördereinrichtung (23) mit einem Kassenbehälter (24) ohne ansteuerbare Auszahlvorrichtung verbunden sind.

8. Anlage nach Anspruch 2 bis 7, dadurch gekennzeichnet, daß die Münzsortensammelbehälter (11) parallel zum Kassensammelbehälter (24) angeordnet sind.

9. Anlage nach Anspruch 7 und 8, dadurch gekennzeichnet, daß an dem Kassenbehälter (24) als Kasseninhaltszähler ein Bestandszähler (29) angeordnet ist.

10. Anlage nach Anspruch 2 bis 9, dadurch gekennzeichnet, daß die Münzsortensammelbehälter (11) über eine Münzwegweiche (33) mit jeweils einem Zwischenspeicher (26) über ein Verbindungsrohr (35) mit einer Münzrollenabpackeinrichtung (36) verbunden sind, die ausgangsseitig mittels einer Fördereinrichtung (27) mit einem Sammelbehälter (25) verbunden sind.

11. Anlage nach Anspruch 2 bis 10, dadurch gekennzeichnet, daß die Fördereinrichtungen (10, 23, 27) als Gurtförderer, Gurttaschenförderer, pneumatische Förderer. ausgebildet sind, die über Fallrohre (38, 39) von den Münzsortensammelbehältern (11) bzw. den Münzsortiereinrichtungen (9) mit Münzen beaufschlagbar sind.

12. Anlage nach Anspruch 2 bis 11, mit einem Tresor zur Aufnahme von Münzen, dadurch gekennzeichnet, daß die Münzsortiereinrichtungen (9), Münzsortensammelbehälter (11), Bestandszähler (14, 29), Kassenbehälter (24), Geldscheinsammelbehälter (31),Zwischenspeicher (26), Münzrollenabpackeinrichtungen (36) und Sammelbehälter (25) in einem sicherheitstechnisch abgeschlossenen Bereich (37) wie Tresor, tresorartiger Schrank. angeordnet sind.

13. Anlage nach Anspruch 12, dadurch gekennzeichnet, daß die münzbetätigten Automaten (2, 3, 4, 5) in den tresorartig ausgebildeten Schrank integriert oder oberhalb des tresorartig ausgebildeten Schrankes abgehängt oder aufgestellt sind.

14. Anlage nach Anspruch 2 bis 13, dadurch gekennzeichnet, daß Datenausgänge (28) der Automaten (2, 3, 4, 5) mit einer zentralen Überwachungseinrichtung verbunden sind.

## Claims

1. Method of deduction and collection from coin-operated automatic machines, in which the quantities of money accumulated are counted and each accumulated amount is fed to a cash-registering device formed as a calculator and in which the cash amounts, exceeding a fixed minimum coin reserve, of the automatic machines are withdrawn from these and fed to a central storage receptacle as mixed coinage, wherein during the output of coins impulses which detect the values of the coins are generated and fed to the calculator, characterised in that the cash amounts exceeding the minimum coin reserve are separated according to coin type once they have left the automatic machines, wherein the impulses which detect the coin values are generated and the separated and counted coins are fed either to a central coin-type storage receptacle (11) according to coin type or to a central cash receptacle (24), and in that the impulses which detect the coin values are fed to the cash-registering device (12) of the respective automatic machine (2, 3, 4, 5) and, in parallel direction, to a cash-balance register (14 or 29) of the central coin-type storage receptacle (11) or of the central cash receptacle (24) in order to be added up, wherein coins of separated type are distributed or collected from the coin-type storage receptacle (11) by a coin-distribution mechanism (15) connected to a device (16) for changing currency-notes.

2. Installation for carrying out the method according to Claim 1, in which the coin outlet of each automatic machine (2, 3, 4, 5) is connected to a central storage receptacle by means of a conveying mechanism (10, 23, 27), characterised in that a coin-sorting device (9) is disposed at the coin outlet of each coin-operated automatic machine (2, 3, 4, 5) and connected to the conveying mechanism (10, 23, 27), and in that each coin-sorting device (9) is connected to a cash-registering device (12) on the automatic machine (2, 3, 4, 5) and to a cash-balance register (14 or 29) assigned to the coin-type storage receptacle (11) for one type of coin or to the cash receptacle (24) for mixed coinage, wherein a coin-distribution mechanism (15) is disposed between the coin-sorting devices (9) and the coin-type storage receptacles (11) or on the coin-type storage receptacles (11), which mechanism is connected to a device (16) for changing currency-notes and/or to a withdrawal mechanism (17) with manually adjustable quantity preselection.

3. Installation according to Claim 2, characterised in that the coin-distribution mechanisms (15) are joined to the outlet of the coin-type storage receptacle (11), each outlet being connected by means of a conveying mechanism (23) to the respective outlet (18), for one coin type, of the coin-sorting devices (9).

4. Installation according to Claim 3, characterised in that the device (16) for changing currency-notes has a register (19) for receiving currency-notes and is located in currency-note storage receptacles (31) in a region (37) which is sealed for safety.

5. Installation according to Claims 2 to 4, characterised in that the cash-balance register (14) of the coin-type storage receptacle (11) is connected to distribution-control mechanisms (20, 21) of the device (16) for changing currency-notes and/or to the withdrawal mechanism (17).

6. Installation according to Claims 2 and 5, characterised in that the distribution-control mechanism (21) of the withdrawal mechanism (17) can be operated by a control switch (13), coding switch, or the like.

7. Installation according to Claim 2, characterised in that the coin-type outlets (18) of the coin-sorting devices (9) are, optionally, connected by means of a conveying mechanism (23) wholly or partly to a cash receptacle (24) without a controllable distribution mechanism.

8. Installation according to Claims 2 to 7, characterised in that the coin-type storage receptacles (11) are arranged parallel to the cash-storage receptacle (24).

9. Installation according to Claims 7 and 8, characterised in that a cash-balance register (29) is disposed on the cash receptacle (24) as a register of cash contents.

10. Installation according to Claims 2 to 9, characterised in that the coin-type storage receptacles (11) are each connected by means of a routing track (33) for the coins to a temporary storage place (26) and by means of a connecting tube (35) to a roller-conveying mechanism (36) for unloading the coins, which storage place and unloading mechanism are connected on the output side to a storage receptacle (25) by means of a conveying mechanism (27).

11. Installation according to Claims 2 to 10, characterised in that the conveying mechanisms (10, 23, 27) are formed as belt conveyors, belt conveyors with pockets, or pneumatic conveyors, which can be loaded with coins from the coin-type storage receptacles (11) or coin-sorting devices (9) by means of outlet tubes (38, 39).

12. Installation according to Claims 2 to 11 with a safe for receiving coins, characterised in that the coin-sorting devices (9), the coin-type storage receptacles (11), the cash-balance registers (14, 29), the cash register (24), the currency-note storage receptacle (31), the temporary storage places (26), the roller-conveying mechanisms (36) for unloading the coins, and the storage receptacles (25) are arranged as safes or safe-like store cupboards in a region (37) which is sealed for safety.

13. Installation according to Claim 12, characterised in that the coin-operated automatic machines (2, 3, 4, 5) are integrated into the safe-like store cupboard, or are hung or mounted above the safe-like store cupboard.

14. Installation according to Claims 2 to 13, characterised in that the data output points (28) of the automatic machines (2, 3, 4, 5) are connected to a central monitoring device.

## Revendications

1. Procédé de liquidation et d'encaissement pour machines automatiques actionnées par des pièces de monnaie, dans lesquelles les quantités de pièces qui y tombent sont comptées et chacun des montants particulier est envoyé à un appareil de comptage de caisse, réalisé sous la forme d'un calculateur, et dans le cas duquel les montants de caisse des machines automatiques dépassant une certaine réserve minimale déterminée de pièces sont prélevés de celles-ci et envoyés à un récipient de collecte central sous la forme de monnaie en vrac, en créant, lors du prélèvement des pièces, des impulsions caractérisant ces pièces, et en les envoyant au calculateur, caractérisé en ce que les montants de pièces dépassant la réserve minimale de pièces sont classés d'après la nature ou la sorte des pièces, en créant des impulsions caractérisant ces pièces, et en envoyant les pièces classées et comptées, soit à un récipient de collecte central (11), séparées d'après le type de pièce, soit à un récipient de caisse central (24), et en ce que les impulsions caractérisant ces pièces sont envoyées, pour être additionnées, à l'appareil de comptage de caisse (12) de la machine automatique (2, 3, 4, 5) concernée, et, parallèlement, à un compteur d'encaisse (respectivement 14 et 29) du récipient de collecte central (11), ou respectivement du récipient de caisse central (24), étant entendu que les pièces classées des différentes sortes sont décomptées, ou éventuellement collectées, au moyen d'un dispositif (15) de comptage des pièces relié à un dispositif (16) d'échange de billets.

2. Installation pour la réalisation du procédé suivant la revendication 1, pour laquelle la sortie des pièces de chaque machine automatique (2, 3, 4, 5) est reliée, par l'intermédiaire d'un dispositif de transport (10, 23, 27), à un récipient de collecte central (11), caractérisée en ce que, à la sortie des pièces de chacune des machines automatiques (2, 3, 4, 5), est placé un dispositif (9) de classement des pièces, relié au dispositif de transport (10, 23, 27), en ce que chaque dispositif (9) de classement des pièces est relié à un appareil de comptage de caisse (12) sur la machine automatique (2, 3, 4, 5) et à un compteur de montant (14) associé au récipient de collecte central (11) pour la monnaie mélangée, étant entendu qu'entre les dispositifs (9) de classement des pièces et les récipients de collecte centraux (11), ou bien sur les récipients de collecte centraux (11), est installé un dispositif (15) de comptage des pièces, qui est relié à un dispositif (16) d'échange de billets et/ou à un dispositif de prélèvement (17) comportant une détermination préalable du montant, réglable manuellement.

3. Installation suivant la revendication 2, caractérisée en ce que les dispositifs (15) de comptage des pièces sont raccordés chacun à la sortie d'un récipient de collecte central (11), qui, chaque fois est relié, par l'intermédiaire d'un dispositif de transport (23), à la même sortie (18), correspondant à une seule sorte de pièce, des dispositifs (9) de classement des pièces.

4. Installation suivant la revendication 3, caractérisée en ce que le dispositif (16) d'échange de billets présente un compteur d'entrée de billets de banque (19) et est disposé, dans le récipient de collecte de billets (31), dans une zone (37) constituant une enceinte conforme aux techniques de sécurité.

5. Installation suivant l'une quelconque des revendications 2 à 4, caractérisée en ce que le compteur de montant (14) du récipient de collecte central (11) est relié aux commandes de comptage (20, 21) du dispositif (16) d'échange de billets et/ou au dispositif de prélèvement (17).

6. Installation suivant l'une quelconque des revendications 2 à 5, caractérisée en ce que la commande de comptage (21) du dispositif de prélèvement (17) peut être actionnée au moyen d'un interrupteur à clef (13), d'un interrupteur à code, ou similaire.

7. Installation suivant la revendication 2, caractérisée en ce que les sorties (18) des pièces triées des dispositifs (9) de classement des pièces sont reliées, au choix, soit en totalité, soit partiellement, au moyen d'un dispositif de transport (23), à un récipient de caisse central (24), sans dispositif de décomptage commandable.

8. Installation suivant l'une quelconque des revendications 2 à 7, caractérisée en ce que le récipient de collecte central (11) est disposé en parallèle avec le récipient de caisse central (24).

9. Installation suivant la revendication 7 et la revendication 8, caractérisée en ce que, sur le récipient de caisse central (24), est disposé un compteur de montant (29) sous la forme d'un compteur d'encaissement.

10. Installation suivant l'une quelconque des revendications 2 à 9, caractérisée en ce que chacun des récipients de collecte centraux (11) est relié, par l'intermédiaire d'un aiguillage des pièces (33), à un stockage intermédiaire (26) en passant par un tube de liaison (35) comportant un dispositif (36) pour déballer les rouleaux de pièces, relié, du côté sortie, à un récipient de collecte (25), au moyen d'un dispositif de transport (27).

11. Installation suivant l'une quelconque des revendications 2 à 10, caractérisée en ce que les dispositifs de transport (10, 23, 27) sont réalisés sous la forme de transporteurs à courroie, de transporteurs à poches, de transporteurs pneumatiques, qui peuvent être alimentés par les pièces qui tombent respectivement des récipients de collecte centraux (11) et des dispositifs (9) de classement des pièces par des tubes de descente (38, 39).

12. Installation suivant l'une quelconque des revendications 2 à 11, comportant un trésor pour recevoir les pièces, caractérisée en ce que les dispositifs (9) de classement des pièces, récipients de collecte centraux (11), compteurs de montant (14), récipients de caisse centraux (24), récipients de collecte de billets 31), stockages intermédiaires (26), dispositifs (36) pour déballer les rouleaux de pièces, et récipients de collecte (25) sont disposés dans une zone (37) constituant une enceinte conforme aux techniques de sécurité, comme un trésor, un coffre-fort.

13. Installation suivant la revendication 12, caractérisée en ce que les machines automatiques (2, 3, 4, 5) sont intégrées dans le coffre-fort, ou sont suspendues au-dessus du coffre-fort, ou sont placées sur lui.

14. Installation suivant l'une quelconque des revendications 2 à 13, caractérisée en ce que les sorties d'informations (28) des machines automatiques (2, 3, 4, 5) sont reliées à une installation centrale de surveillance.
